# EUROPÄISCHE PATENTSCHRIFT

(11) **EP 0 421 126 B1**
(45) Veröffentlichungstag und Bekanntmachung des Hinweises auf die Patenterteilung: **28.07.1993**
(21) Anmeldenummer: 90116721.3
(22) Anmeldetag: 31.08.1990
(51) Int. Cl.: E05D 15/52, E05D 5/10

(54) **Scharnier für Fenster, Türen od. dgl.**
Hinge for windows, doors or similar
Charnière pour fenêtres, portes ou similaires

(30) Priorität: 04.10.1989 DE 8911831 U
(43) Veröffentlichungstag der Anmeldung: 10.04.1991
(73) Patentinhaber: SIEGENIA-FRANK KG, 57074 Siegen (DE)
(72) Erfinder: Loos, Horst, D-5905 Freudenberg-Lindenberg (DE)

(56) Entgegenhaltungen:
- AT-B- 378 403
- DE-U- 8 905 258
- US-B- 2 959 808

## Beschreibung

Die Erfindung betrifft ein Scharnier für Fenster und Türen od. dgl. mit einem einen Scharnierzapfen tragenden Rahmengelenkteil und einem eine Scharnierhülse aufweisenden Flügelgelenkteil.

Gegenstand der Erfindung ist dabei insbesondere ein Drehkipp-Ecklager mit einem rahmenseitigen Ecklagerbock und einem flügelseitigen Eckband.

Es ist bei Fenstern, Türen od. dgl., und zwar insbesondere bei Drehkipp-Fenstern und Türen, notwendig, daß der geschlossene Flügel auch im Bereich der Scharniergelenke ständig mit einem ausreichenden Dichtungsdruck am Blend- oder Stockrahmen anliegt, um dem Eindringen von Zugluft oder auch Feuchtigkeit zu begegnen.

Scharniere, insbesondere in Form Drehkipp-Ecklagern, mit deren Hilfe durch sogenannte Andruckregulierung der Dichtungsdruck des Flügels am Blend- oder Stockrahmen eingestellt werden kann, sind bereits bekannt durch AT-A- 378 403 und DE-U1- 89 05 258.

Das einstellbare Ecklager nach AT-A- 378 403 macht eine Verstellung des Flügels senkrecht zur Ebene des Blend- bzw. Stockrahmens mit einfachen technischen Mitteln möglich, ohne die Bauhöhe gegenüber nicht einstellbaren Ecklagern zu vergrößern.

Hierzu wird ein axial unverschiebbar in die Bohrung der Gelenkhülse eingesetzter Triebling benutzt, der eine schräg zur Trieblingsachse verlaufende Umfangsnut hat. Darüberhinaus ist das Lagerloch der Gelenkhülse in Verstellrichtung des Gelenkzapfen gegen seine Einstecköffnung hin zunehmend langlochartig erweitert.

Nach DE-U1- 89 05 258 wirkt ein drehbar aber axial unverschiebbar im flügelseitigen Scharnierteil gelagertes Gewindeglied mit einem Gegengewinde in einem Zwischenstück zusammen, wobei diese Zwischenstück einerseits begrenzt schwenkbeweglich in dem flügelseitigen Scharnierteil gehalten ist sowie andererseits am Lagerbolzen oder -zapfen des anderen Scharnierteils angreift.

In beiden Fällen findet innerhalb des flügelseitigen Scharnierteils durch Drehen des Trieblings bzw. des Gewindegliedes eine Verstellung des Flügels senkrecht zur Blend- bzw. Stockrahmenebene statt.

Bei Scharnieren der gattunggemäßen Art kommt es vielfach darauf an, die Möglichkeit für das lösbare Aufstecken von Kunststoffkappen zu erhalten, damit eine leichte bzw. einfache Anpassung derselben an die jeweilige Farbgebung der Fenster und Türen od. dgl. erreichbar ist. Auch eine der betreffenden Farbgebung entsprechende Oberflächenbeschichtung der Scharnierteile soll möglich sein.

Bei der Öffnungs- und Schließbewegung der Fenster- und Türflügel od. dgl. sollen dabei jedoch Berührungen zwischen den bewegten Kunststoffkappen bzw. Farbschichten und den benachbarten Flächen der Beschlagteile unterbleiben. Es soll also dem Entstehen von Schleifspuren an den Kunststoffkappen und dem unerwünschten Abspringen derselben von den Funktionsteilen der Scharniere begegnet bzw. dem Abschaben der Farbschicht entgegengewirkt werden.

Die erfindungsgemäße Lösung dieser Aufgabe wird - auf einfache Weise - dadurch erreicht, daß die Längsachse der flügelseitigen Scharnierhülse eine in Richtung der Flügelebene gegenüber dem benachbarten Flügelschenkel spitzwinklig geneigte Lage aufweist.

Bewährt hat es sich dabei, wenn die Längsachse der Scharnierhülse gegen die Stütz- oder Widerlagerfläche des Flügelüberschlags unter einem Winkel von etwa 2° bis 3° geneigt verläuft, sowie dieser am oberen Scharnierhülsenende näher liegt als am unteren Scharnierhülsenende.

Wichtig ist nach der Erfindung weiterhin, daß der Scharnierzapfen am Rahmengelenkteil mit einem eine Taumelbewegung um eine Vertikalachse zulassenden Spiel abgestützt ist.

Die erfindungsgemäße Auslegung eines Scharniers führt zu dem Vorteil, daß sich das Flügelgelenkteil bei jeder Schließbewegung des Flügels relativ zum Blend- bzw. Stockrahmen diesem bis auf ein Minimalmaß nähert und dadurch einen optimalen Dichtschluß zwischen Flügel sowie Blend- bzw. Stockrahmen herbeiführt. Andererseits verlagert sich jedoch das Rahmengelenkteil bei der Öffnungsbewegung des Flügels vom Blend- bzw. Stockrahmen weg und vermeidet dadurch die nachteiligen Berührungen mit diesem bzw. den daran sitzenden Beschlagteilen während jedes Öffnungs- und Schließ-Bewegungsvorgangs.

In der Zeichnung ist ein Ausführungsbeispiel des Gegenstandes der Erfindung dargestellt. Es zeigt
- Fig. 1: etwa in natürlicher Größe und Ansicht von vorne ein als Drehkipp-Ecklager ausgeführtes Scharnier für Fenster und Türen od. dgl. bei Schließlage des Flügels,
- Fig. 2: das Drehkipp-Ecklager nach Fig. 1 in Pfeilrichtung II gesehen und
- Fig. 3: ein Fenster bzw. eine Tür mit gegenüber dem Blend- bzw. Stockrahmen um 90° in Öffnungsstellung gedrehtem Flügel.

In Fig. 1 der Zeichnung ist von einem Fenster bzw. einer Tür lediglich die untere, rechte Ecke des Blend- bzw. Stockrahmens 1 sowie die zugehörige, untere rechte Ecke des beweglichen Fenster- bzw. Türflügels 2 gezeigt. Dabei steht der Flügel 2 mit dem Blend- bzw. Stockrahmen 1 über ein Scharnier 3 in Gelenkverbindung, welches - nur beispielhaft - als Drehkipp-Ecklager ausgelegt ist, also ein wahlweises Öffnen des Flügels 2 relativ zum Blend-bzw. Stockrahmen 1 um eine seitliche aufrechte Achse 4 und um eine untere, waagerechte Achse 5 ermöglicht.

Das als Drehkipp-Ecklager ausgeführte Scharnier 3 weist dabei einen am Blend- bzw. Stockrahmen 1 montierten Ecklagerbock 6 auf, der einen An- bzw. Aufschraubteil 7 hat, in dem über einen Kippgelenkbolzen 8 ein Ecklagerbolzen 9 gehalten ist. Der Kippgelenkbolzen 8 erstreckt sich dabei in Richtung der unteren, waagerechten Achse 5, während der Ecklagerbolzen 9 eine hierzu quergerichtete Lage hat.

Mit dem Ecklagerbolzen 9 des Ecklagerbockes 6 steht ein Flügelgelenkteil 10 über seine Scharnierhülse 11 in Stütz- und Führungseingriff, indem beispielsweise das kugelkalottenförmige Ende 12 des Ecklagerbolzens 9 mit einer Kugelpfanne 13 in Stützeingriff gelangt, die in der Scharnierhülse 11 aufgenommen ist.

Dabei stützt sich die Kugelpfanne 13 gegen eine ebenfalls in der Scharnierhülse 11 aufgenommene Stellschraube 14 ab, mit der - in bekannter Art und Weise - eine Justierung der Höhenlage des Flügelgelenkteils 10 auf dem Ecklagerbock 6 vorgenommen werden kann.

Das wesentliche Merkmal des Scharniers 3 bzw. Drehkipp-Ecklagers liegt nun darin, daß die Längsachse 17 seiner flügelseitigen Scharnierhülse 11 eine in Richtung der Ebene des Flügels 2 gegenüber dem benachbarten Flügelschenkel spitzwinklig geneigte Lage aufweist, und zwar derart, daß der Winkel 15 zwischen dieser Längsachse 17 und der Stütz- oder Widerlagerfläche 16 für das Flügelgelenkteil 10 am Flügelüberschlag einen Wert von etwa 2° bis 3° aufweist. Der Winkel 15 ist dabei so gewählt, daß die Längsachse 17 der Scharnierhülse 11 zum oberen Ende des Flügelgelenkteils 10 hin der Stütz- oder Widerlagerfläche 16 näher liegt als am unteren Ende des Flügelgelenkteils 10 (Fig. 1 und 3).

Der Ecklagerbolzen 9 des Ecklagerbockes 6 ist auf dem Kippgelenkbolzen 8 des Anschraubteils 7 mit einem solchen Spiel abgestützt, daß er bei der Öffnungs- und Schließbewegung des Flügels 2 relativ zum Blend- oder Stockrahmen 1 eine Taumelbewegung um die aufrechte Achse 4 zuläßt (Fig. 1 und 3).

Während der Flügel 2 in seiner Schließlage am Blend- bzw. Stockrahmen 1 die aus den Fig. 1 und 2 der Zeichnung ersichtliche Lage einnimmt, bei welcher eine ordnungsgemäße Dichtungslage gewährleistet ist, stellt sich der Flügel 2 bei seiner Öffnungsbewegung um die seitliche, aufrechte Achse 4 zwangsläufig in die aus Fig. 3 der Zeichnung ersichtliche Lage ein, bei welcher das Flügelgelenkteil 10 von der raumseitigen Stirnfläche des Blend- oder Stockrahmens 1 einen größeren Abstand 18 einstellt, als dies in Fig. 2 bis 19 angedeutet ist. Damit entfernt sich aber auch das Flügelgelenkteil 10 in entsprechender Weise vom Anschraubteil 7 des Ecklagerbockes 6, d.h., eine Berührung zwischen den sich relativ zueinander bewegenden Oberflächen der betreffenden Funktionsteile kann nicht eintreten.

Obwohl sich die vorstehend erläuterte Ausgestaltung in besonders vorteilhafter Weise zur Anwendung bei Drehkipp-Ecklagern für Fenster, Türen od. dgl. eignet, ist sie hierauf jedoch nicht beschränkt. Sie kann vielmehr auch bei normalen Scharnieren für Fenster und Türen od. dgl. benutzt werden, die einerseits ein mit einem Scharnierzapfen versehenes Rahmengelenkteil und andererseits ein mit einer Scharnierhülse versehenes Flügelgelenkteil aufweisen.

## Patentansprüche

1. Scharnier (3) für Fenster und Türen od. dgl. mit einem einen Scharnierzapfen (Ecklagerbolzen 9) tragenden Rahmengelenkteil (Ecklager 6) und einem eine Scharnierhülse (11) aufweisenden Flügelgelenkteil (10), insbesondere Drehkipp-Ecklager (3), mit einem rahmenseitigen Ecklagerbock (6) und einem flügelseitigen Eckband (10),
dadurch gekennzeichnet,
daß die Längsachse (17) der flügelseitigen Scharnierhülse (11) eine in Richtung der Flügelebene gegenüber dem benachbarten Flügelschenkel (16) spitzwinklig geneigte Lage (15) aufweist.

2. Scharnier nach Anspruch 1,
dadurch gekennzeichnet,
daß die (17) Längsachse der Scharnierhülse (11) gegen die Stütz- oder Widerlagerfläche (16) des Flügelüberschlags unter einem Winkel (15) von etwa 2° bis 3° geneigt verläuft sowie dieser Stütz- oder Widerlagerfläche (16) am oberen Ende des Flügelgelenkteils (10) näher liegt als an deren unterem Ende.

3. Scharnier nach einem der Ansprüche 1 und 2,
dadurch gekennzeichnet,
daß der Scharnierzapfen (Ecklagerbolzen 9) am Rahmengelenkteil (6) mit einem eine Taumelbewegung um eine Vertikalachse (4) zulassenden Spiel abgestützt ist.

## Claims

1. A hinge (3) for windows and doors or the like, the hinge comprising a part (corner bearing 6) disposed on the fixed frame and carrying the hinge pin (corner bearing pin 9) and a part (10) disposed on the moving member, hereinafter called panel, the latter part being more particularly a turn-tilt corner bearing (3) and having a hinge sleeve or collar (11), the corner bearing (3) having a corner bearing mounting (6) on the fixed frame and a corner strip (10) on the panel,
characterised in that
the longitudinal axis (17) of the hinge sleeve (11) on the panel has a position (15) inclined at an acute angle in the direction of the panel plane relatively to the adjacent panel stile (16).

2. A hinge according to claim 1,
characterised in that
the hinge sleeve longitudinal axis (17) extends at an angle (15) of inclination of approximately from 2° to 3° relatively to the bearing or abutment surface (16) of the panel cheek and is nearer the latter surface (16) at the top end of the panel hinge part (10) than at the bottom end.

3. A hinge according to claim 1 or 2,
characterised in that
the hinge pin (corner bearing pin 9) bears on the frame hinge part (6) with a clearance permitting wobble around a vertical axis (4).

## Revendications

1. Une charnière (3) pour fenêtres. portes ou pièces analogues avec un élément d'articulation d'encadrement (10) supportant une cheville de charnière (le goujon de support d'angle 9) et un élément d'articulation de vantail (10) présentant un fourreau de charnière (11), avec une patte de support d'angle (6) située du côté de l'encadrement et une ferrure d'angle (10) placée du côté du vantail,
cette charnière étant caractérisée
par le fait que l'axe longitudinal (17) du fourreau de charnière (11) situé sur le côté de l'encadrement présente par rapport à la traverse du vantail voisine (16) une position (15) inclinée à angle aigu.

2. Une charnière selon la revendication 1,
caractérisée
par le fait que l'axe longitudinal (17) du fourreau de charnière (11) s'étend avec une inclinaison formant un angle (15) de 2 à 3 degrés par rapport à la surface d'appui ou de butée (16) et est plus proche de cette surface (16) à l'extrémité supérieure de l'élément d'articulation de vantail (10) qu'à son extrémité inférieure.

3. Une charnière selon l'une des revendications 1 et 2,
caractérisée
par le fait que la cheville de charnière (le goujon de support d'angle 9) s'appuie sur l'élément d'articulation d'encadrement (6) avec un jeu qui permet un mouvement de vacillement autour d'un axe vertical (4).
